# EUROPÄISCHE PATENTSCHRIFT

(11) **EP 0 686 562 B1**
(45) Veröffentlichungstag und Bekanntmachung des Hinweises auf die Patenterteilung: **14.10.1998**
(21) Anmeldenummer: 95107859.1
(22) Anmeldetag: 23.05.1995
(51) Int. Cl.: B65B 69/00, B02C 4/10

(54) **Vorrichtung zum Aufreissen und/oder Öffnen von Säcken**
Apparatus for tearing and/or opening bags
Machine pour déchirer et/ou ouvrir des sacs

(30) Priorität: 08.06.1994 DE 4420018; 20.12.1994 DE 4445439
(43) Veröffentlichungstag der Anmeldung: 13.12.1995
(73) Patentinhaber: Bayer, Manfred, 49545 Tecklenburg (DE)
(72) Erfinder: Bayer, Manfred, 49545 Tecklenburg (DE)

(56) Entgegenhaltungen:
- DE-U- 9 217 165
- US-A- 2 818 985
- US-A- 3 834 630

## Beschreibung

Die Erfindung betrifft eine Vorrichtung zum Aufreißen von Säcken gemäß des Oberbegriffes des Patentanspruches 1.

Seit einiger Zeit wird wiederverwertbares Material in Kunststoffsäcken gesammelt. Die Säcke werden auch als Geber Sack" oder Wertstoffsack" bezeichnet. Die mit wiederverwertbarem Material gefüllten Säcke werden von Unternehmen eingesammelt und zu Sammel- und Sortierstationen gebracht. Hier werden die in den Säcken befindlichen verschiedenen Materialien sortiert. Hierzu ist es zunächst erforderlich, die Säcke zu öffnen, um sie entleeren zu können. Das Öffnen und Entleeren der Säcke geschieht derzeit überwiegend in Handarbeit, indem von Personen in mühsamer und personenaufwendiger Arbeit die Säcke aufgeschlitzt werden.

Auch ist schon versucht worden, die Säcke durch eine Anordnung von mehreren auf einer schnell rotierenden Welle angeordneten Sägeblättern zu schleusen, um von den Sägeblättern aufgeschnitten zu werden. Dieses Aufsägen" der Säcke ist jedoch mit vielen Nachteilen behaftet. Wenn sich Kunststoffteile, wie Becher, Folien etc. in Säcken befinden, besteht durch die Erwärmung der Teile beim Sägevorgang Brandgefahr. Besonders erschwerend kommt hinzu, daß sich neben den Kunststoffteilen auch Metallteile, wie Dosen, in den Säcken befinden können. Beim Zersägen oder Ansägen der Metallteile entsteht Funkenflug, welcher wieder Brandgefahr bedeutet. Weiterhin ist von erheblichem Nachteil, daß die sich in den Säcken befindlichen Teile zerschnitten werden, so daß das nachfolgende Sortieren wegen des größeren Anteiles kleiner Teile erschwert wird.

Bei einem anderen System sind oberhalb eines Förderbandes zwei mit Reißstiften besetzte Walzen hintereinander angeordnet. Die in Förderrichtung des Förderbandes gesehen vordere Walze rotiert mit einer größeren Geschwindigkeit als die hintere Walze, so daß durch die unterschiedlichen Geschwindigkeiten der Walzen ein Reißeffekt erzielt wird. Da die Säcke nur über einen kurzen Bereich aufgerissen werden können, gelingt in vielen Fällen ein ausreichendes Aufreißen der Säcke nicht. Die Folge hiervon ist, daß die Säcke nicht vollständig geleert werden können. Auch kommt es vor, daß eine Anzahl Säcke nicht geöffnet wird.

Durch die EP-0 563 002 A1 ist eine Sackaufreißvorrichtung nach den Oberbegriffen der Ansprüche 1 und 2 bekannt geworden. Diese Vorrichtung besitzt oberhalb eines Förderbandes angeordnete Aufreißfinger, die auf nebeneinander angeordneten, endlos umlaufenden Förderelementen angeordnet sind. Benachbarte Förderelemente werden mit unterschiedlichen, jedoch konstanten Geschwindigkeiten gleichmäßig angetrieben.Durch die Aufreißfinger werden die Säcke aufgerissen. Es hat sich jedoch gezeigt, daß die aufgerissenen Säcke bzw. sich in den Säcken befindliche Materialien zwischen die Förderbänder gelangen können und zwischen diesen hindurch teilweise in den Innenraum gelangen. Diese Materialien verstopfen die Vorrichtung und wickeln sich um die Antriebswalzen der Förderbänder und verursachen Betriebsstörungen.

Die DE 93 04 406 U1 zeigt eine weitere Vorrichtung zum Aufreißen von Säcken mit mehreren nebeneinander angeordneten und antreibbaren Aufreißelementen, die von ersten und zweiten Nadeln mit Gegenhalteelementen gebildet werden. Weiterhin ist ein Transportband zum Transport der Säcke vorgesehen. Die als Aufreißelemente ausgebildeten Nadeln sind zueinander bewegbar angeordnet. Es hat sich jedoch gezeigt, daß diese Art von Aufreißelementen und deren Bewegung zueinander in vielen Fällen nicht ausreichend ist, um die Säcke sicher aufzureißen und zu entleeren.

Durch die DE 93 11 832 U1 ist schließlich eine Vorrichtung zum Aufreißen von Säcken bekannt, die eine als Behälter ausgebildete Einfülleinrichtung aufweist. In dem unteren Bereich der Einfülleinrichtung befinden sich zwei endlos umlaufende Kettenstränge, auf denen Reißhaken angeordnet sind. Die jeweils benachbarten Trumme der Kettenstränge werden fortlaufend entgegengesetzt zueinander gezogen. Die äußeren Gehäusewandundungen der Einfülleinrichtung bilden Gegenhalteelemente zu den Reißhaken. Es besteht bei dieser Vorrichtung die Gefahr, daß Material sich um die Umlenkrollen der Kettenstränge wickelt, was erhebliche Betriebsstörungen verurschen kann.

Der Erfindung liegt die Aufgabe zugrunde, eine einfache funktionelle und betriebssichere Aufreißvorrichtung für insbesondere Kunststoffsäcke, in denen Müll und Wertstoffe gesammelt werden, zu schaffen.

Diese Aufgabe wird erfindungsgemäß durch die kennzeichnenden Merkmale des Anspruches 1 gelöst. Infolge dieser Maßnahme gelingt es in überraschend einfacher Weise, die Säcke mit Müll oder wiederverwertbarem Material sicher zu öffnen und zu entleeren. Die Aufreißelemente sind auf mehreren nebeneinander angeordneten Förderelementen angeordnet, und benachbarte Förderelemente sind mit den Aufreißelementen zueinander bewegbar, und zwar derart daß jeweils benachbarte Förderelemente abwechselnd vorwärts bewegt werden. Es wird ein vollständiges Aufreißen der Säcke erreicht und somit ist die Voraussetzung für deren restloses Entleeren geschaffen. Durch die abwechselnde Relativbewegung, die ständig ihre Richtung zueinander ändert, wird vermieden, daß sich Material in die Vorrichtung zwischen die Förderelemente zieht. Falls Material die Tendenz haben sollte sich hinein zu ziehen, wird es beim nächsten Schritt wieder herausgeschoben. Benachbarte Aufreißelemente oder Förderbänder schieben also das Material nach außen.

Die Förderelemente werden also quasi schrittweise im stop and go"-Betrieb vorwärts bewegt. Hierbei können die zu den vorwärts bewegten Förderelementen benachbarten Förderelemente nach und vor jeder Bewegungsphase kurzzeitig stillstehen. Bevorzugt bewegen sich die Förderbänder schrittweise oder unterschiedlich schnell.

Die Gegenhalteelemente bilden einen Einlaufspalt für die Säcke bilden, der sich vorzugsweise von oben nach unten verkleinert.

In einer Ausführungsform sind die Förderelemente als Ringe ausgebildet.In einfacher Weise ist das Gegenhalteelement und das trommelähnliche Element so angeordnet, daß sich ein Einfüllkeil zwischen den Gegenhalteelementen und den trommelähnlichen Elementen ergibt. Hierbei sind die Gegenhaltelemente im Bereich der Trommel kurvenähnlich in Richtung des trommelähnlichen Elementes ausgebildet.

Als vorteilhaft hat sich herausgestellt, daß die Ringe zylinderförmige Streifen sind. Durch diese Ausbildung wird in überraschend einfacher Weise eine Relativbewegung der nebeneinander angeordneten Ringe, die mit Aufreißelementen besetzt sind, erreicht, so daß sich eine wirkungsvolle Reißbewegung ergibt. Hierbei können auch die Säcke völlig ungeordnet in den Trichter zwischen den Gegenhalteelementen und den trommelähnlichen Elementen eingeworfen werden. Sie werden in jedem Falle von den Aufreißelementen, die auf den zylinderförmigen Streifen angeordnet sind, sicher aufgerissen.

Die Ringe sind zu einem trommelähnlichen Element zusammengesetzt. Hierbei ist vorgesehen, daß aus den zylinderförmigen Ringen zwei Streifentrommeln gebildet sind, wobei die Streifen bzw. Ringe in einem jeweiligen den Streifen entsprechenden Abstand zueinander angeordnet sind und daß die beiden Streifentrommeln zu einer Trommel zusammengefügt sind, wobei die Ringe reißverschlußähnlich ineinandergreifen.

Die jeweils übernächsten Ringe sind jeweils mit einem gemeinsamen Antriebselement kraftschlüssig verbunden, so daß in einfacher Weise die benachbarten Ringe der Trommel zueinander bewegt werden. Hierbei hat sich als vorteilhaft herausgestellt, wenn ein sogenannter stop-and-go-Antrieb" der Streifen der beiden Streifentrommeln erfolgt.

Eine einfache Ausbildung der Gegenhalteelemente wird dadurch erreicht, daß die Gegenhalteelemente aus relativ zueinander bewegbaren Streifen bestehen, die am Rahmen der Vorrichtung beweglich befestigt sind.

Eine einfache Ausbildung des trommelähnlichen Elementes wird dadurch erreicht, daß das trommelähnliche Element aus zwei streifenartigen Trommeln zusammengesetzt ist, wobei jeweils ein Streifen der einen Trommel in den Zwischenraum zwischen zwei benachbarten Streifen der anderen Trommel eingreifend angeordnet ist.

Auch ist es möglich, daß die Förderelemente Förderbänder sind, die bogenförmig geführt sind.

Jeder Streifentrommel oder Antriebswelle ist ein Antriebsmotor zugeordnet. Eine einfache Ausbildung der Antriebsmotore ergibt sich dadurch, daß diese als Hydraulikmotore ausgebildet sind.

Dadurch, daß die beiden Streifentrommeln von den Antriebsmotoren abwechselnd um einen Drehwinkel von 90° bis 180° bei einer kleinen Überlappung der Drehbewegungen verdrehbar sind, wird in einfacher Weise eine stop and go"-Drehbewegung bzw. ein abwechselndes, schrittweises Weiterdrehen der beiden Streifentrommeln der Aufreißtrommel erreicht.

Der stop-and-go-Antrieb" der einander benachbarten Streifen der Trommel läßt sich dadurch erreichen, daß die beiden Antriebsmotore derart antreibbar sind, daß der erste Antriebsmotor in der ersten Phase stillsteht, während der zweite Antriebsmotor die zweite Streifentrommel etwa 160° dreht, daß kurz vor Erreichen der Drehung der zweiten Streifentrommel um 180° der erste Antriebsmotor über eine Phase von etwa 20° zugeschaltet und dann der zweite Antriebsmotor abgeschaltet wird, und daß dann die erste Streifentrommel um etwa 160° dreht und dann der zweite Antriebsmotor wieder um 20° zugeschaltet wird. Dieser Phasenwechsel erfolgt ständig.

Bei einigen Einsatzfällen kann es zweckmäßig sein, daß benachbarte Förderelemente abwechselnd mit unterschiedlichen Geschwindigkeiten vorwärts bewegt werden.

Es folgt eine Ausführungsbeispielsbeschreibung. Hierbei zeigen:
- Figur 1: die Vorrichtung zum Aufreißen von Säcken in der Seitenansicht,
- Figur 2: die Aufreißtrommel im Schnitt,
- Figur 3: die Aufreißtrommel in Seitenansicht,
- Figur 4: die Vorrichtung in der Ansicht IV-IV,
- Figur 5: eine weitere Vorrichtung in Seitenansicht und
- Figur 6: die Vorrichtung in der Ansicht VI-VI.

Die Vorrichtung zum Aufreißen von Säcken weist einen Rahmen 1 auf, der seitlich mit geeigneten Wandteilen 2 verkleidet ist. An dem Rahmen 1 ist eine Welle 3 angeordnet. Auf dieser Welle 3 ist die als trommelähnliches Element ausgebildete Aufreißtrommel 4 angeordnet. Die Aufreißtrommel 4 besteht aus den beiden Streifentrommeln 5 und 6, wobei auf den Streifen 7 und 8 der Streifentrommeln 5 und 6 die Aufreißelemente 9 angeordnet sind. Die beiden Streifentrommeln 5 und 6 sind auf der Welle 3 drehbar gelagert. Jede Streifentrommel 5 und 6 besteht aus den umlaufenden zylinderförmigen Streifen 7 bzw. 8, die auf einem Traggerüst 10 bzw.1 1 festgeschraubt sind. Das Traggerüst 10 der ersten Streifentrommel 5 besteht aus den Streben 12 und den parallel zur Welle 3 verlaufenden Tragschienen 12'. Die Streben sind mittels der Lager 13 drehbar auf der Welle 3 angeordnet. Die zweite Streifentrommel 6 besteht aus den auf dem Traggerüst 14 befestigten Streifen 8. Das Traggerüst besteht aus den Streben 15 und den Tragschienen 15'. Die Streben 15 sind ebenfalls mit Lager 16 auf der Welle 3 drehbar gelagert. An der äußeren Strebe 12 der ersten Streifentrommel 5 ist ein Antriebszahnrad 17 befestigt, welches mit einem Antriebszahnrad 18 eines ersten Hydraulikmotors 19 über eine Antriebskette 20 kraftschlüssig verbunden ist. Die äußere Strebe 15 der zweiten Streifentrommel 6 ist mit dem Antriebsrad 21 kraftschlüssig verbunden, welches ebenfalls über eine kettenförmige Verbindung 22 mit einem zweiten Hydraulikmotor 23 kraftschlüssig verbunden ist.

Weiterhin sind an dem Rahmen 1 die Gegenhalteelemente 24 angeordnet, die aus zueinander bewegbaren Streifen 25 bestehen. Die Streifen 25 sind im Ausführungsbeispiel mittels einer Gelenkanordnung 26 am Rahmen 1 schwenkbar angeordnet und werden mittels Hydraulikzylinder 27 oder anderer federnder Elemente in Richtung der Aufreißtrommel 4 gedrückt. Es ist auch möglich, diese bewegbaren Streifen 25 der Gegenhalteelemente 24 mittels einer Blattfeder am Rahmen 1 federnd anzuordnen oder aus federndem Material selbst herzustellen. In manchen Fällen reicht auch nur die aus der Gewichtskraft der Streifen resultierende Gegenhaltekraft aus.

Die Streifen 25 sind mittels der Gelenkanordnung 26 an ihrem in Drehrichtung 30 der Streifentrommel 5 und 6 gesehenen hintreren Ende 25' am Rahmen 1 angelenkt. Das vordere Ende 25'' ist als freies Ende ausgebildet. Die Streifen 25 sind einem Elefantenrüssel ähnlich geformt.

Die Aufreißtrommel 4 und die Gegenhalteelemente 24 sind derart angeordnet, daß sich zwischen der Aufreißtrommel 4 und den Gegenhalteelementen 24 ein sich nach oben öffnender Trichter 28 ergibt, in den die aufzureißenden Säcke 29 einzufüllen sind.

Wie sich aus der Zeichnung und der Konstruktion der ineinander verschachtelten Streifentrommeln 5 und 6 ergibt, sind die Streifentrommeln 5 und 6 um etwa 160° zueinander zu verdrehen. Dies ist auf die Ausbildung der Traggerüste 10 und 11 zurückzuführen, die ineinanderverschachtelt sind.

Um nun in einfacher Weise die Säcke 29, die in den Aufreißtrichter 28 eingefüllt werden, zerreißen zu können, wird die Aufreißtrommel 4 in Pfeilrichtung 30 angetrieben. Hierbei dreht sich über die jeweilige Drehphase überwiegend jeweils nur eine der Streifentrommeln 5 bzw. 6, während die andere Streifentrommel 5 bzw. 6 stillsteht. Die Streifentrommeln 5 und 6 werden schrittweise abwechselnd um etwa 180° weitergedreht, wobei die erste und letzte Phase der Drehphase sich um etwa 20° überlappen. Hierzu sind dann die Antriebsmotoren 19 und 23 derart angetrieben, daß der erste Antriebsmotor 19 in der ersten Phase stillsteht, daß heißt, daß auch die erste Streifentrommel 5 sich nicht bewegt. Während dieser ersten Phase dreht der zweite Antriebsmotor 23 die zweite Streifentrommel 6 um 160°. Kurz vor erreichen der Drehbewegung über 180° wird der erste Antriebsmotor 19 über eine Phase von etwa 20° zugeschaltet, daß heißt, daß sich über eine Drehphase von etwa 20° beide Streifentrommeln 5 und 6 der Aufreißtrommel 4 drehen. Dieses ist vorteilhaft, weil hierdurch große Abbrems- und Anlaufmomente vermieden werden, indem die Energie beim Abbremsen der einen Trommel 5 bzw. 6 dazu benutzt wird, die andere Trommel 6 bzw.5 zum Anlaufen zu bringen. Nach Ende einer Drehphase von 180° der ersten Trommel 5 bei gleichzeitiger Drehung der Phase von etwa 20° wird der zweite Antriebsmotor 23 abgeschaltet und die erste Streifentrommel 5 wird von dem ersten Antriebsmotor 19 um etwa 160° gedreht, wobei dann der zweite Antriebsmotor 23 wieder über eine Drehphase von etwa 20° zugeschaltet wird. Anschließend wird der erste Antriebsmotor 19 abgeschaltet, und der zweite Antriebsmotor 23 treibt die zweite Streifentrommel um 160° weiter. Dieser Phasenwechsel findet ständig statt, so daß die Streifentrommeln 5 und 6 in einem stop-and-go-Betrieb" gedreht werden. Durch diesen stop-and-go-Betrieb" der ineinander verschachtelten Streifentrommeln 5 und 6 wird eine Relativbewegung zwischen den Aufreißelementen 9 benachbarter Streifen 7 und 8 der Aufreißtrommeln 5 und 6 erreicht, so daß die Säcke 29 sicher aufgerissen und gut entleert werden können. Desweiteren wird vermieden, daß es zu Umwicklungen oder Verstopfungen der Aufreißtrommel 4 kommt.

Die Vorrichtung 31 nach den Fig. 5 und 6 weist als langestreckte Förderbänder 32 und 33 ausgebildeten Förderelemente auf. In dem Rahmen 34 sind die beiden Antriebswellen 35 und 36 gelagert. Auf den Antriebswellen 35 und 36 sind die Scheiben 37, 38, 39, 40 abwechselnd drehfest mit den Antriebswellen 34 und 35 verbunden und frei drehbar auf ihnen gelagert. Die Scheiben 37 sind auf der Welle 35 drehfest und die Scheiben 39 sind auf der Welle 35 frei drehbar angeordnet.Die Scheiben 38 sind auf der Welle 36 drehfest und die Scheiben 40 sind auf der Welle 36 frei drehbar angeordnet. Um die Scheiben 37, 38, 39, 40 sind die Förderbänder 32 und 33 geschlungen. Auf den Förderbändern 32 und 33 sind die Aufreißfinger 9 angeordnet.

Die eine Welle 35 treibt über die Scheiben 37 die Förderbänder 32 und die andere Welle 36 treibt über die Scheiben 38 die Förderbänder 33 an. Jeder Welle 35 und 36 ist ein eigener Antriebsmotor 19 bzw. 23 oder eigenes Antriebselement zugeordnet, so daß jede Welle 35 und 36 für sich antreibbar ist. Der Antrieb der Wellen 35 und 36 und somit die Vorwärtsbewegung erfolgt abwechselnd, so daß die Förderbänder 32 und 33 mit den Aufreißfingern 9 im stop and go"-Betrieb vorwärts bewegt werden. Somit überholen sich die Aufreißfinger 9 benachbarter Förderelemente 32 und 33 abwechselnd. Es werden hier die gleichen Vorteile wie bei der vor beschriebenen Aufreißtrommel 4 erreicht. Durch den stop and go"-Betrieb der Förderelemente 32 und 33 wird verhindert, daß sich die Säcke 29 oder sich in den Säcken 29 befindliches Material um die Wellen 35 und 36 und Scheiben 37, 38, 39, 40 wickelt oder zwischen die Förderbänder 32 und 33 zieht. Falls sich Teile zwischen die Förderelemente ziehen sollten, so werden diese beim nächsten Vorwärtsschritt wieder heraus geschoben.

## Patentansprüche

1. Vorrichtung zum Aufreißen von Säcken ( 29 ) mit mehreren nebeneinander angeordneten, sich unterschiedlich bewegenden endlos umlaufenden Förderelementen ( 7, 8, 32, 33 ), welche Aufreißelemente ( 9 ) tragen und mindestens einem Gegenhalteelement ( 24 ), dadurch gekennzeichnet, daß eine Mehrzahl von Gegenhalteelementen ( 24 ) vorhanden ist und daß Mittel, vorgesehen sind, mittels derer benachbarte Förderelemente ( 7, 8, 32, 33 ) in abwechselnder Weise vorwärtsbewegbar sind.

2. Vorrichtung nach Anspruch 1, dadurch gekennzeichnet, daß Mittel, vorgesehen sind, mittels derer benachbarte Förderelemente ( 7, 8, 32, 33 ) in abwechselnder Weise schrittweise vorwärtsbewegbar.

3. Vorrichtung nach Anspruch 1, dadurch gekennzeichnet, daß Mittel, vorgesehen sind, mittels derer benachbarte Förderelemente ( 7, 8, 32, 33 ) unterschiedlich schnell vorwärtsbewegbar.

4. Vorrichtung nach einem der vorangehenden Ansprüche, dadurch gekennzeichnet, daß Gegenhalteelemente ( 24 ) vorgesehen sind, die einen Einlaufspalt für die Säcke begrenzen.

5. Vorrichtung nach einem der vorangehenden Ansprüche, dadurch gekennzeichnet, daß die Förderelemente ( 7, 8, 32, 33 ) und die Gegenhalteelemente ( 24 ) im benachbarten Bereich einen sich von oben nach unten sich verkleinernden Einlaufspalt bilden.

6. Vorrichtung nach einem der vorstehenden Ansprüche, dadurch gekennzeichnet, daß Mittel, vorgesehen sind, mittels derer die Förderelemente derart antreibbar sind, daß sich die Auslauf- und Anlaufphase benachbarter Förderelemente ( 5, 6, 7, 8, 32 33 ) zumindest kurzzeitig überlappen.

7. Vorrichtung nach einem der vorstehenden Ansprüche, dadurch gekennzeichnet, daß die Förderelemente ( 7, 8 ) Ringe sind.

8. Vorrichtung nach Anspruch 8, dadurch gekennzeichnet, daß die Ringe ellipsenförmig oder zylinderförmig ausgebildet sind.

9. Vorrichtung nach Anspruch 9, dadurch gekennzeichnet, daß aus den zylinderförmigen Ringen ( 7, 8 ) zwei Streifentrommeln ( 5, 6 ) gebildet sind, wobei die Streifen bzw. Ringe ( 7, 8) in einem jeweiligen den Streifen ( 7, 8 ) entsprechenden Abstand zueinander angeordnet sind, und daß die beiden Streifentrommeln ( 5, 6 ) zu einer Trommel ( 4 ) zusammengefügt sind, wobei die Streifen ( 7, 8) reißverschlußähnlich ineinandergreifen.

10. Vorrichtung nach einem der Ansprüche 1 - 5,wobei die Förderelemente ( 32, 33 ) Förderbänder sind, dadurch gekennzeichnet, daß diese bogenförmig geführt sind.

11. Vorrichtung nach einem der Ansprüche 4 bis 11, dadurch gekennzeichnet, daß die Gegenhalteelemente ( 24 ) aus relativ zueinander bewegbaren Streifen ( 25 ) bestehen, die an der Vorrichtung beweglich befestigt sind.

12. Vorrichtung nach Anspruch 10, dadurch gekennzeichnet, daß jeder Streifentrommel ( 5, 6 ) ein Antriebselement ( 19, 23 ) oder -aggregat zugeordnet ist.

13. Vorrichtung nach Anspruch 13, dadurch gekennzeichnet, daß das Antriebselement oder -aggregat als Hydraulikmotor ( 19, 23 ) ausgebildet ist.

14. Vorrichtung nach Anspruch 13 oder 14, dadurch gekennzeichnet, daß die beiden Streifentrommeln ( 5, 6 ) von Antriebselementen in Form von Antriebsmotoren ( 19, 23 ) abwechselnd um einen Drehwinkel von 90° bis 180° bei einer kleinen Überlappung der Drehbewegungen verdrehbar sind.

15. Verwendung einer Vorrichtung nach Anspruch 15, dadurch gekennzeichnet, daß die beiden Antriebsmotoren ( 19, 23 ) derart antreibbar sind, daß der erste Antriebsmotor ( 19 ) in der ersten Phase stillsteht, während der zweite Antriebsmotor ( 23 ) die zweite Streifentrommel ( 6 ) um etwa 160° dreht, daß kurz vor Erreichen der Drehung der zweiten Streifentrommel ( 6 ) um 180° der erste Antriebsmotor ( 19 ) über eine Phase von etwa 20° zugeschaltet und dann der zweite Antriebsmotor ( 23 ) abgeschaltet wird, und daß dann die erste Streifentrommel ( 5 ) um etwa 160° dreht und der zweite Motor ( 23 ) nach der Drehung von 160° der ersten Streifentrommel ( 5 ) wieder zugeschaltet wird.

16. Verwendung einer Vorrichtung nach Anspruch 15, dadurch gekennzeichnet, daß die beiden Streifentrommeln ( 5, 6 ) abwechselnd um etwa 180° bei einer Überlappung von 10° durch die Antriebsmotoren ( 19, 23 ) weitergedreht werden.

## Claims

1. Device for tearing open bags (29) with a plurality of continuously circulating conveying members, disposed beside one another and moving differently, which carry tearing members and at least one holding member (24), characterised in that a plurality of holding members (24) is present and in that means are provided by means of which adjacent conveying members (7, 8, 32, 33) may be moved forwards in alternating fashion.

2. Device according to claim 1, characterised in that means are provided by means of which adjacent conveying members (7, 8, 32, 33) may be moved forwards step by step in alternating fashion.

3. Device according to claim 1, characterised in that means are provided by means of which adjacent conveying members (7, 8, 32, 33) may be moved forward at different speeds.

4. Device according to one of the preceding claims, characterised in that holding members (24) are provided which de-limit an intake slot for the bags.

5. Device according to one of the preceding claims, characterised in that the conveying members (7, 8, 32, 33) and the holding members (24) in the adjacent region form an intake slot which tapers from top to bottom.

6. Device according to one of the preceding claims, characterised in that means are provided by means of which the conveying members may be driven in such a way that the run-out and start-up phases of adjacent conveying members (5, 6, 7, 8, 32, 33) overlap one another, at least for a short time.

7. Device according to one of the preceding claims, characterised in that the conveying members (7, 8) are rings.

8. Device according to claim 7, characterised in that the rings are configured elliptical or cylindrical.

9. Device according to claim 8, characterised in that two strip drums (5, 6) are formed from the cylindrical rings (7, 8), the strips or rings (7, 8) being disposed at a distance from one another corresponding respectively to the strips (7, 8), and in that the two strip drums (5, 6) are connected to form a drum, the strips engaging in one another in the manner of a zip fastener.

10. Device according to one of claims 1 - 5, the conveying members (32, 33) being conveyor belts, characterised in that these are led in an arc shape.

11. Device according to one of claims 4 - 10, characterised in that the holding members (24) consist of strips (25) which may be moved relative to one another and which are movably fastened to the device.

12. Device according to claim 9, characterised in that there is associated with each strip drum (5, 6) a drive member (19, 23) or assembly.

13. Device according to claim 12, characterised in that the drive member or assembly is configured as a hydraulic motor (19, 23).

14. Device according to claim 12 or 13, characterised in that the two strip drums (5, 6) may be rotated by drive members in the form of drive motors (19, 23) alternately by an angle of rotation of 90° to 180° with a slight overlap of the rotational movements.

15. Use of a device according to claim 14, characterised in that the two drive motors (19, 23) may be driven in such a way that the first drive motor (19) is at a standstill in the first phase, whilst the second drive motor (23) rotates the second strip drum (6) round approximately 160°, in that shortly before the movement of the second strip drum (6) by 180° has been achieved, the first drive motor (19) is switched on over a phase of approximately 20° and then the second drive motor (23) is switched off, and in that then the first strip drum (5) rotates by approximately 160° and the second motor is switched on again after the rotation of 160° of the first strip drum (5)

16. Use of a device according to claim 14, characterised in that the two strip drums (5, 6) are further rotated by the drive motors (19, 23) alternately by approximately 180°, with an overlap of 10°.

## Revendications

1. Machine pour déchirer des sacs (29) , comportant d'une part plusieurs éléments transporteurs à circulation sans fin (7, 8, 32, 33) disposés côte à côte, et se déplaçant à des vitesses différentes, ces éléments portant des éléments de déchirement (9) et d'autre part au moins un élément de maintien par apposition (24),
caractérisée en ce qu'
il est prévu plusieurs éléments opposés de maintien (24) et ainsi que des moyens permettant de faire avancer les éléments transporteurs voisins (7, 8, 32, 33), en alternance.

2. Machine selon la revendication 1,
caractérisée en ce que
des moyens sont prévus pour faire avancer les éléments transporteurs voisins (7, 8, 32, 33) en alternance, pas à pas.

3. Machine selon la revendication 1,
caractérisée en ce que
des moyens sont prévus pour faire avancer les éléments transporteurs voisins (7, 8, 32, 33) à des vitesses différentes.

4. Machine selon une des revendications précédentes,
caractérisée en ce qu'
il est prévu des éléments de maintien par opposition (24) délimitant une fente d'introduction des sacs.

5. Machine selon une des revendications précédentes,
caractérisée en ce que
les éléments transporteurs (7, 8, 32, 33) et les éléments de maintien par opposition (24) forment dans la zone où ils sont voisins, une fente d'introduction se réduisant de haut en bas.

6. Machine selon l'une des revendications précédentes,
caractérisée en ce qu'
il est prévu des moyens permettant d'entraîner les éléments transporteurs de manière que les phases d'arrêt et de démarrage d'éléments transporteurs voisins (5, 6, 7, 8, 32, 33) se recouvrent au moins pendant un court instant.

7. Machine selon l'une des revendications précédentes,
caractérisée en ce que
les éléments transporteurs (7, 8) sont des anneaux.

8. Machine selon la revendication 7,
caractérisée en ce que
les anneaux ont la forme d'une ellipse ou d'un cylindre.

9. Machine selon la revendication 8,
caractérisée en ce que
deux tambours à bandes (5, 6) sont réalisés à partir d'anneaux cylindriques (7, 8) qui sont espacés entre eux d'un intervalle correspondant à la largeur des bandes, les deux tambours à bandes (5, 6) étant réunis pour former un tambour (4), les bandes (7, 8) étant engagées les unes dans les autres à la manière d'une fermeture à glissière.

10. Machine selon l'une des revendications 1 à 5, dans laquelle les éléments transporteurs (32, 33) sont des bandes transporteuses,
caractérisée en ce que
ces bandes sont guidées de manière à former un arc.

11. Machine selon l'une des revendications 4 à 10,
caractérisée en ce que
les éléments de maintien par opposition (24) sont composés de bandes (25) mobiles les unes par rapport aux autres et montées avec mobilité sur la machine.

12. Machine selon la revendication 9,
caractérisée en ce qu'
à chaque tambour à bandes (5, 6) est associé un élément ou un système d'entraînement (19, 23).

13. Machine selon la revendication 12,
caractérisée en ce que
l'élément et ou le système d'entraînement est un moteur hydraulique (19, 23).

14. Machine selon l'une des revendication 12 ou 13,
caractérisée en ce que
les deux tambours à bandes (5, 6) peuvent tourner, sous l'action d'éléments d'entraînement ayant la forme de moteurs (19, 23), alternativement d'un angle de 90 à 180°, avec léger recouvrement des mouvements de rotation.

15. Utilisation d'une machine selon la revendication 14,
caractérisée en ce que
les deux moteurs d'entraînement (19, 23) peuvent être commander de manière que le premier moteur (19) soit à l'arrêt pendant la première phase, tandis que le second moteur (23) fait tourner le second tambour à bandes (6) d'environ 160° et que, peu avant que la rotation du second tambour (6) atteigne 180°, le premier moteur (19) est mis en route pour une phase de 20° environ tandis que le second moteur (23) est coupé, et qu'ensuite le premier tambour à bandes (5) tourne de 160°, après quoi le second moteur (23) est remis en route.

16. Utilisation d'une machine selon la revendication 14,
caractérisée en ce que
les deux tambours à bandes (5, 6) sont entraînés alternativement par les moteurs (19, 23), dans des rotations de 180° se recouvrant de 10°.
